# EUROPÄISCHE PATENTSCHRIFT

(11) **EP 1 745 941 B1**
(45) Veröffentlichungstag und Bekanntmachung des Hinweises auf die Patenterteilung: **09.09.2015**
(21) Anmeldenummer: 06014974.7
(22) Anmeldetag: 19.07.2006
(51) Int. Cl.: B42C 11/02, B26D 1/09

(54) **Dreischneider für den Beschnitt von Broschüren**
Three side trimmer for the cutting of brochures
Machine de découpage sur trois côtés pour la découpe de brochures

(30) Priorität: 20.07.2005 DE 202005033787 U
(43) Veröffentlichungstag der Anmeldung: 24.01.2007
(73) Patentinhaber: Rathert, Horst, 32425 Minden (DE)
(72) Erfinder: Rathert, Horst, 32425 Minden (DE)
(74) Vertreter: Brandt, Detlef

(56) Entgegenhaltungen:
- EP-A1- 0 754 566
- EP-A1- 1 053 890
- DE-A1- 19 809 553
- DE-B3- 10 328 337
- JP-A- 2002 127 637

## Beschreibung

Broschüren haben oft Umschlagklappen mit eingeschlagenen Klappen. Die Kanten dieser Klappen können zurückspringend, bündig oder aber auch vorspringend gegenüber dem Vorderschnitt des Buchblocks sein. Bei zurückspringenden Kanten kann der Arbeitsprozess ganz normal erfolgen. Sind die Kanten bündig oder vorspringend, ist der normale Frontbeschnitt im Dreischneider im üblichen Produktionsablauf nicht möglich. Die vorstehenden Klappen würden aufgeschnitten und auch die bündigen Klappen würden gelegentlich je nach Toleranz aufgeschnitten.

Das führt dazu, dass für diese Produkte normalerweise zwei Durchläufe durch Klebebindervorrichtungen erforderlich sind. Es wird zunächst ein Block ohne Umschlag gefertigt und der Frontbeschnitt durchgeführt. Der Block wird danach wieder dem Klebebinder zugeführt und mit dem Umschlag mit eingeschlagenen Klappen versehen. Danach erfolgt dann der Kopf- und Fußbeschnitt.

Auf diese Weise gestaltet sich die Fertigung von Broschuren mit eingeschlagenen Klappen recht unwirtschaftlich.

Um dieses Problem zu lösen, gibt es auf dem Markt Maschinen, die den Vorderschnitt durchführen, nachdem oder bevor der Kopf und Fußschnitt in einem normalen Dreischneider durchgeführt wird. Maschinen dieser Art sind beschrieben in der EP 0754 566.

Der Block wird planliegend beschnitten, wobei die vordere und hintere Umschlagseite hochgeklappt werden und somit aus dem Frontschnittbereich heraus sind.

Vorzugsweise wird dabei der Frontschnitt in der Spezialmaschine durchgeführt, nachdem der Kopf- und Fußschnitt bereits erfolgte. Die Umschläge werden dabei beim Transport in Blockrückenrichtung aufgeklappt und der Block ohne Umschlagseiten gepresst und geschnitten im Stillstand.

Beim Ausklappen der vollständigen Umschlagseite besteht durch den Saugplatteneffekt die Gefahr, dass die oberen Blätter des Blocks mit aufgeklappt werden.

Der Block ist außerdem in weiten Bereichen beim Schnitt nicht gepresst. Das beeinflusst die Planlage der oberen und unteren Blätter des Blocks und führt damit zu Schnittabweichungen wie Hohlschnitt oder Pilzschnitt. Es sind getrennte Maschinen für Kopf- und Fußbeschnitt und für Frontbeschnitt erforderlich.

In EP 1 053 890 B1 ist eine Einrichtung bekannt geworden die aus der die Merkmale des Oberbegriffs des Anspruchs 1 bekannt sind und, bei der die Klappenkanten aus der Schnittlinie des Vordermessers durch Erzeugen einer Beule durch eine Vakuumschiene parallel zur Rückenrichtung herausgezogen werden. Hierbei besteht bei Umschlägen mit hoher Grammatur die Gefahr von Knickbildung in der Vakuumformschiene.

Durch die Reibbewegung des zurückziehenden Umschlages am äußersten Blatt des Blocks kann auch dieses mit zurückgezogen werden je nach Reibverhältnissen und Dicke der Druckbögen. Aus diesem Grund empfiehlt es sich bei dieser Einrichtung, den Kopf und Fußbeschnitt erst nach dem Vorderschnitt durchzuführen, um die Steifigkeit der Falzbogen zu nutzen. Das hat aber andererseits den Nachteil, dass die Kopf und Fußmesser dann an den überstehenden Kanten der Umschläge ins Leere schneiden und Ausrisse herbeiführen können.

Die gegenüber der Schnittebene des Frontmessers leicht zurückgezogenen Umschläge verhindern exakte Pressung des Blocks direkt neben dem Schnitt. Das führt zu erkennbarer Pilzschnittbildung. Die Schneidleiste muss extra eine geringfügige Abfräsung für den Umschlag aufweisen. Dadurch können keine Standardleisten verwendet werden.

Im Bereich der Saugschiene wird der Block nicht unterstützt und kann ausbeulen. Das führt zum Längerschneiden der äußeren Blockblätter: Hohlschnitt.

Vorrichtungen der oben beschriebenen Gattung müssen zur Erreichung einer guten Wirtschaftlichkeit in den Fertigungsfluss integriert werden. Das erfordert einen relativ großen Aufwand. Die Fertigungsstraßen sind meist so ausgelegt, dass im Dreischneider im Stapel mehrfach beschnitten wird. Die Klappenschneideinrichtungen können nur einfach schneiden und schränken dann die Leistung ein, wenn bei eingeschlagenen Klappen der Vorderschnitt durch sie erfolgen muss.

Für die Normalproduktion werden die Klappenschneider darum durch Weichen umgangen, was natürlich einen großen Transportaufwand in der Gesamtanlage bedeutet.

Für die Verarbeitung von eingeschlagenen Klappen sind auch Einrichtungen bekannt geworden, die den Vorderschnitt im Klebebinder durchführen. Dabei wird allerdings die maximale Blockdicke begrenzt. Außerdem treten schneidtechnische Nachteile beim Vorderschnitt selbst auf.. Die für einen guten Schnitt erforderlichen Pressungen neben dem Schnitt lassen sich im Durchlauf im Klammersystem nicht realisieren. Auch entsteht wieder das Problem, dass beim späteren Kopf- und Fußbeschnitt die Messer an den Überständen der eingeschlagenen Klappen ins Leere schneiden. Es besteht keine Unterstützung beim Schnitt mehr durch den Block, da der Frontschnitt bereits erfolgt ist.

Aufgabe der Erfindung ist, die funktionellen Nachteile der erwähnten Lösungen zu vermeiden und außerdem auch bei Broschuren mit eingeschlagenen Klappen den Vorderbeschnitt und den Kopf- und Fußbeschnitt in einer Maschine durchzuführen wie bei normalen Broschuren unter Vermeidung von platzraubenden Weichenlösungen und zusätzlichen Maschinenkosten.

Diese Aufgabe wird dadurch gelöst, dass in einem Dreischneider wie er z.B. laut EP 1 225 015 B1 bekannt ist, eine Klappenöffnungseinrichtung vorgesehen wird. Die Messer des Dreischneiders arbeiten vorzugsweise im Quetschschnitt gegen Schneidleisten und der Block ist sowohl in der Kopf-und Fußschnittstation als auch in der Frontschnittstation beim Schnitt ganzflächig gepresst, um hohe Schnittqualität zu erreichen.

Dieser Dreischneider kann eine stand-alone Maschine sein oder in Line in eine Anlage integriert sein.

Vorzugsweise liegt im Materialdurchfluss der Maschine die Kopf und Fußschnittstation vor der Frontschnittstation, so dass Kopf- und Fußmesser an den Klappenkanten noch Gegenhalt durch den noch nicht abgeschnittenen Frontabschnitt haben und sauber schneiden können.

Die Klappenöffnungseinrichtung kann wahlweise benutzt oder nicht benutzt werden. Es ist keine Umrüstung erforderlich, was in Zeiten kleiner werdender Auflagen von besonderer Bedeutung ist. Man muss nur auf das Fahren von Blocks in Stapeln verzichten, wenn Broschüren mit eingeschlagenen Umschlagklappen gefahren werden, wodurch die Leistung der Gesamtanlage bei dieser Produktart auf die Leistung des Dreischneiders beschränkt wird, während bei Normalproduktion durch Stapelbeschnitt im Dreischneider die Leistung gesteigert werden kann.

Im Dreischneider erfolgt der Transport der Blocks vorzugsweise mit Rücken voran. Der in der ersten Station an Kopf und Fuß beschnittene Block wird in die Frontschnittstation mit dem Rücken gegen einen Anschlag transportiert und zwar zunächst um ein Maß X1 über die Endstellung hinaus und wird dann durch den Rückenanschlag um den Betrag X1 wieder zurückgeschoben und für den Frontschnitt ausgerichtet. Dabei werden die Kanten der Umschläge nach oben und unten vereinzelt und jeweils in einen schmalen Ausweichkanal in Schneidtisch bzw. Pressplatte geschoben.

Dabei ist der Überhub und der entsprechende Rückhub durch den Rückenanschlag so gewählt, dass die Klappenkante gerade über die Hinterkante der Schneidtischauflage zurückgezogen wird, der Block mit seinen Frontabschnitt aber noch auf der Auflage bleibt, um nachfolgend eine saubere Vereinzelung zu ermöglichen

Die Vereinzelung erfolgt beispielsweise mit Blasluft über den Effekt des hydrodynamischen Paradoxons (Koanda-Effekt). Durch schräg - vorzugsweise etwa 20° - gegen die Auflagefläche austretende Blasluft aus gleichmäßig über die Höhe des Blocks verteilten Düsenöffnungen wird der Umschlag an eine gewölbte oder geneigte Fläche angesaugt, ohne darauf festgesaugt zu werden, so dass reibungsfreies berührungsloses Verschieben des Umschlages gegenüber der Umlenkfläche erfolgt. Die Blasluft bläst nur kurz während des Blockrückhubes.

Die Ausweichkanäle in Tisch und Pressplatte, in die die Umschläge geschoben werden, sind nur schmal und beeinträchtigen dadurch nicht die ganzflächige Tragwirkung von Tisch und Pressplatte. Durch eine horizontale Verschiebung der Blaseinrichtung oben und unten zum Ende des Rückhubes werden die während der Vereinzelung relativ weiten Ausweichkanäle so weit wie möglich verengt, um beim Schnitt nahezu vollflächige Auflage und Niederhaltung zu erreichen.

Damit die Frontseite des Blocks beim Rückhub ohne anzuecken über die Schneidleiste in die Schneidposition geschoben werden kann, kann der Block beim Rückhub etwas angehoben werden.

Bei Formatänderungen in der Höhe des Blocks brauchen an den Düsenöffnungen keine Formatkorrekturen vorgenommen werden. Es können immer alle Düsen blasen.

Natürlich kann die dynamische Saugleiste auch durch eine Saugwalze oder entsprechend bewegte Sauger ersetzt werden.

In diesem Fall müssen die nicht im Formatbereich befindlichen Sauger abgesperrt werden, um das Vakuum nicht zu schwächen. Dazu werden alle Sauger durch getrennt absperrbare Leitungen versorgt. Die Saugwalze wird über der Formathöhe in mehrere Kammern unterteilt, die ebenfalls getrennt und absperrbar mit Vakuum versorgt werden.

Eine weitere Alternative ist die Trennung des Umschlages vom Block durch mechanische Mittel, z.B. Trennspitzen, die die Kante des Umschlags beim Rückhub erfassen und in Ausweichkanäie umieiten. Vorteilhaft ist es dabei, die trennspitzen leicht schräg oder etwas pfeilförmig zur Schneidlinie des Frontmessers anzuordnen, damit der Teilungsvorgang von einer Seite oder von der Mitte her anfängt.

Nach erfolgtem Vorderschnitt wird der Block nun weiter Rücken voran transportiert. Dabei werden die geöffneten Umschlagenden wieder aus den Ausweichkanälen herausgezogen. Der Rückenanschlag ist weggeschwenkt und gibt den Weg frei.

Die Erfindung bietet die Möglichkeit, Broschuren mit vorstehenden oder bündigen eingeschlagenen Umschlagklappen genau so zu behandeln wie normale Produkte. Kopf- und Fußbeschnitt sowie Frontbeschnitt erfolgen in einer Maschine und in einem Durchgang.

Es werden Schnittprobleme vermieden, wie sie bei bekannten Einrichtungen auftreten.

Dadurch ist eine optimale wirtschaftliche Möglichkeit zur Herstellung von Klappenbroschuren entstanden, die unabhängig von Blockdicke, Umschlaggrammatur und Papierbeschaffenheit der Blocks gleichzeitig eine optimale Schnittqualität bietet.

Nachfolgend werden beispielhafte Ausführungen der Einrichtung an folgenden Zeichnungen erläutert:
- Fig. 1: Zwei-Stationen-Dreischneider im Längsschnitt mit Frontbeschnitt bei vorstehenden eingeschlagenen Umschlagklappen,
- Fig. 2: Zwei-Stationen-Dreischneider in der Draufsicht mit Transportebene,
- Fig. 3: Vereinzeln der Umschlagklappen durch Blasluftdüsen in Überhubposition vor Rückhub,
- Fig. 4: Schneiden mit durch Blasluftdüsen umgeleiteten Klappen,
- Fig.5: Vereinzeln der eingeschlagenen Umschlagklappen durch Sauger in Überhubposition vor Rückhub,
- Fig. 6: Schneiden bei durch Sauger umgeleiteten Klappen,
- Fig. 7: Trennen von Umschlag und Block durch Trennspitzen.

Die Figuren 1 bis 4 zeigen beispielhaft den möglichen Aufbau eines Dreischneiders zum Beschnitt von Klappenbroschuren, bei dem die Vereinzelung der Klappen nach dem Koanda Effekt erfolgt.

Der Zwei-Stationen-Dreischneider besteht aus einer Kopfschnittstation A, einer Fußschnittstation B, die gemäß der Formatverstellung v auf Blockhöhe einstellbar sind, und der Frontschnittstation C.

Die Blocks I werden in die Einfuhrposition D von Hand oder automatisch eingebracht. Bei Normalproduktion können dabei Stapel gebildet werden, während bei Beschnitt von Broschüren mit eingeschlagenen Klappen nur Einzelprodukte bearbeitet werden können.

Die Verarbeitbarkeit von Stapeln, die für wirtschaftliche Nutzung der Maschine wichtig ist, wird durch den gegriffenen Transport über Oberriemen und Unterriemen ermöglicht.

Der in die Position D eingebrachte Block oder Stapel wird zunächst über den Schieber 1 gegen die Anschläge 2 in Richtung Blockbreite und durch die Bewegung der Anschläge 2 gegeneinander in Blockhöhenrichtung ausgerichtet. Die Zangenriemen 3a und 3b schwenken an den Block und transportieren ihn zusammen mit den Haupttransportriemen 4a, 4b in die Schneidposition E. Dort wird der Block durch die Schieber 5 gegen die Rückenanschläge 6 und gleichzeitig über die Seitenanschläge 7 ausgerichtet. Der Block wird durch die Pressleisten 8 über die Antriebe 9 gegen die Schneidtische 10 gepresst. Danach erfolgt der Schnitt durch die Messer 11 vorzugsweise im Schrägschwingschnitt als Quetschschnitt gegen Schneidleisten 10a.

Die Rückenanschläge 6 befinden sich direkt neben dem Schnitt und stützen den Blockrücken beim Schnitt ab, um Ausreißen des Umschlagmaterials zu vermeiden.

Nach erfolgtem Schnitt wird der Block durch die Haupttransportriemen 4a und 4b weitertransportiert. Wenn der Block mit der Hinterkante die Haupttransportriemen 4a, 4b verlässt, wird er an die Riemen 12a und 12b übergeben, die gemeinsam mit den Ausfuhrriemen 13a und 13b angetrieben werden, aber zum Zeitpunkt der Übergabe des Blocks eine zu den Haupttransportriemen 4a und 4b synchrone Geschwindigkeit haben.

Durch die Riemen 12a, 12b und die Ausfuhrriemen 13a ,13b wird der Block nun in die Frontschnittstation C bis vor die Anschläge 14 über den Hub X1 über die Schneidposition E hinaus transportiert und durch die Anschläge 14 gleich wieder um den Hub X1 zurückgeschoben in die Schneidposition gegen die eingeschwenkten Anschläge 17, wobei die Vereinzelung und Einleitung der Umschlagklappen K in Ausweichkanäle 16a und 16b entsprechend einer ersten Ausgestaltung beispielsweise durch die Blasluftdüsenplatten 15a und 15b erfolgt.

Die untere Blasluftdüsenplatte 15a bildet dabei mit der Schneidauflage 18 eine Ebene.

Beim Rückhub hat die Pressleiste 19 einen Abstand a zum Block I, um ein reibungloses Verschieben des Blocks I zu ermöglichen. Die obere Blasluftdüsenplatte 15b steht um etwas weniger als das Maß a tiefer, um Kontakt zum Umschlag zu bekommen.

Das Ansaugen der K erfolgt genau in der Überhubposition, wie sie in Figur 3 dargestellt ist. Die Umschlagkante der Umschlagklappe K befindet sich hinter der Schneidauflage 18, während der Frontabschnitt F noch auf der Schneidauflage 18 liegt. Demzufolge kann eine sehr sichere Vereinzelung erfolgen. Die Umschlagklappe K wird durch Aktivieren von Blasluft durch den Effekt des hydrodynamischen Paradoxons, auch als Koanda-Effekt bekannt, um die Wölbung der Blasluftdüsenplatten 15a, 15b herumgesaugt.. Beim Rückhub wird unten die angesaugte Umschlagklappe K in den Ausweichkanal 16a geschoben, der aus der vorderen Wölbung der Blasluftdüsenplatte 15a und der bogenförmigen Ausnehmung 18a der Schneidauflage 18 gebildet wird.

Oben wird die angesaugte Umschlagklappe K beim Rückhub in den Ausweichkanal 16b geschoben. Er wird gebildet aus der vorderen Wölbung der Blasluftdüsenplatte 15b und der bogenförmigen Ausnehmung 19a der Pressleiste 19.

Während des Rückhubes wird zwecks Lufteinsparung die Blasluft abgestellt und die Blasluftdüsenplatten 15a und 15b machen den Hub X2 beispielsweise mittels pneumatischer Zylinder 20 bzw. 21, so dass zwecks Erreichung optimaler Blockauflage der Ausweichkanal 16a optimal verengt wird, wie im Vergleich der Fig. 3 und Fig. 4 zu sehen ist.

Der Zylinder 20 erzeugt an der unteren Blasluftdüsenplatte 15a eine rein horizontale Bewegung, wobei die Oberkante der Schneidauflage 18 und der Blasluftdüsenplatte 15a fluchten.

Der Zylinder 21 erzeugt an der oberen Blasluftdüsenplatte 15b eine schräge Bewegung X3, die dazu führt, dass die zunächst gegenüber der Pressleiste 19 vorstehende Blasluftdüsenplatte 15b am Ende ebenfalls bündig mit der Pressleistenunterkante ist und eine Ebene bildet.

Die obere Blasluftdüsenplatte 15b ist über einen Halter 22 an der Pressleiste 19 gelagert. Mit Absenken der Pressleiste 19 auf den Block I wird damit auch die Blasluftdüsenplatte 15a auf den Block abgesenkt und wirkt zum flächigen Planhalten des Blocks I für den Frontschnitt.

Die Kraft ist dabei elastisch z.B. durch Abfederung der Aufhängung begrenzt (nicht dargestellt)und die Berührungsfläche zum Block ist starr, um die Kanten der Umschlagklappen K nicht auf der Außenseite der Broschur als Abdrücke erscheinen zu lassen.

Die Blasluftdüsenplatten 15a, 15b wirken gemäß dem Koanda-Effekt über schräg austretende Lüftdüsen 23, die durch einen Kanal 24 mit Druckluft von vorzugsweise 1,5..2 bar versorgt werden.

Die Blasluftdüsenplatten 15a, 15b sind an den Enden des Kanals 24 und an hinteren Aufhängungspunkten 24 gemäß den gewünschten Hüben X2 unten und X3 oben durch geeignete Mittel geführt, wie sie in den Fig. 1 bis 4 beispielhaft angedeutet sind, Das Besondere an der Saugwirkung des Koanda-Effekts ist, dass das Material nicht festgesaugt wird, sondern sich reibungsfrei verschieben lässt. Hub X1 und Hub X2 bzw. X3 müssen deshalb nicht synchron sein.

Nach erfolgtem Schnitt durch die Messer 25 lüftet die Pressleiste 19 und die Ausfuhrriemen 13a und 13b transportieren den fertig beschnittenen Block aus dem Dreischneider, während bereits der nächste Block auf dem Wege aus den Kopf- und Fußschnittstationen A,B in die Frontschnittstation C ist.

Für den Transport muss der Anschlag 14 nach unten unter die Transportebene wegklappen und nach Passieren des auszuführenden Produkts gleich wieder hochklappen, um für das nächste Produkt bereit zu sein.

Die Fig. 5 und 6 zeigen eine andere beispielhafte Ausführung, bei der die Vereinzelung der Umschiagkiappen durch je eine Reihe von Saugern 35 und 35 ausgeführt wird, die sich an Saugerleisten 36 befinden.

Der Block I wird wiederum um den Hub X1 hinaus über die Schneidposition hinweg durch die Ausfuhrriemen 13a und 13b zugeführt, so dass die Klappenkante der Umschlagklappe K gerade über die Hinterkante der Schneidauflage 18 bzw. der Pressleiste 19 hinwegkommt, der Frontabschnitt F aber noch aufliegt. Das Vakuum der Sauger 35, 35a an den Saugleisten 36 wird zugeschaltet und die Umschlagklappe K dicht an der Klappenkante angesaugt. Auf der Oberseite werden Sauger 35a mit einem Teleskophub verwendet, die den Abstand a überbrücken, indem sie bei Zuschalten des Vakuums ausfahren und bei Kontakt mit der anzusaugenden Umschlagklappe K wieder einfahren. Die Sauger machen nun eine Schwenkbewegung α um etwa 45° um den Drehpunkt 38 an den Platten 39 und 39a, erzeugt beispielsweise durch zwei Zylinder 37. Durch den Anschlag 14 wird der Block I dann wieder um den Hub X1 in die Schneidposition zurückgeschoben. Dabei werden die Platten 39 und 39a erst ein Stück X2 synchron mitbewegt, beispielsweise über die Zylinder 40.

Dabei wird das durch die Sauger 35 und 35a sanft umgebogene Ende der Umschlagklappen K in die Ausnehmungen 18a bzw. 19a umgeleitet. Die Platten 39 und 39a kommen dicht an die Schneidauflage 18 bzw. die Pressleiste 19 heran, um eine möglichst ganzflächige Abstützung des Blocks I beim Schnitt zu erreichen.

Während die untere Platte 39 horizontal starr geführt ist und mit der Oberkante der Schneidauflage 18 fluchtet, ist die obere Platte 39a vertikal elastisch aufgehängt, beispielsweise kann dazu eine Zwischenschicht 41 aus Schaumgummi dienen.

Die obere Platte 39a ist an der Pressleiste 19 über einen Halter 32 gelagert. Beim Schließen der Pressung der Pressleiste 19 wird die Platte 39a automatisch auf den Buchblock abgesenkt und der Block so für den Schnitt plangehalten.

Die Elastizität in Verbindung mit der harten Kontaktfläche vermeiden Abdrücke am Umschlag durch die Klappenenden. Am Ende des Schnittes durch Messer 25 lüftet die Pressleiste um das Maß a und damit auch die Platte 39a und die Ausfuhrriemen 13 und 13a transportieren den fertig beschnittenen Block aus der Maschine.

Formatmäßig angepasst sind alle Sauger 35 und 35a einzeln absperrbar.

Die Idee der Erfindung erstreckt sich auch auf andere Möglichkeiten der Trennung des Umschlages an der Kante vom Block. Statt der Saugerreihe wäre eine Saugwalze, die in Segmente aufgeteilt wäre, denkbar als übliche Alternative zu einzelnen Saugern.

Eine weitere Lösung ist eine rein mechanische Trennung der Umschlagklappe K vom Block I, indem beim Rückhub eine Trennspitze den Umschlag U an der Kante vom Blockinnenteil abspaltet und durch die Rückbewegung X1 umleitet in Ausweichkanäle 16a, 16b, wie in Figur 7 dargestellt.

An der Schneidauflage 18 in der Ausnehmung 18a und an der Pressleiste 19 in der runden Ausnehmung 19a sind als Teiler dünne Federbleche 43 in den radiusförmigen Ausnehmungen 18a bzw. 19a angebracht und über Befestigungsschrauben 43a befestigt. Sie drücken in der Überhubposition leicht gegen den Frontabschnittsbereich des Blocks während die Kante der Umschlagklappe K die Vorderkante des Federbleches 43 beim Überhub passiert hat und beim Rückhub nun durch das Federblech 43 vom Block I abgetrennt wird und entlang der Ausnehmungen 18a und 19a umgelenkt wird.

Der Trenneffekt kann durch Blasluft aus entlang der Buchhöhe verteilten Röhrchen 44 verbessert werden.

Die untere Platte 45 ist vertikal konstant fluchtend mit der Schneidauflage 18. Die obere Platte 46 ist vertikal zur Pressleiste 19 stets fluchtend.

Das Federblech 43 kann vorteilhafterweise leicht schräg gegen die Schneidebene bzw. die Kante der Umschlagklappe K angeordnet werden. Die Vereinzelung beginnt dann von einer Seite. Die Gefahr eines stumpfen Vorstoßens der Kante der Umschlagklappe K gegen den Teiler 43 kann dadurch vermieden werden.

Das Gleiche kann durch eine leicht pfeilförmige Anordnung erreicht werden. Die Vereinzelung beginnt dann in der Mitte.

Vorteilhafterweise können beide Platten 45, 46 einen horizontalen Hub machen, um den Spalt zu Schneidauflage 18 bzw. Pressleiste 19 für den Schnitt optimal zu verringern, z.B. wie es in Fig. 5 und Fig. 6 für die Vereinzelung mit Saugern dargestellt ist.

Wie ebenfalls in Figur 5 und Figur 6 dargestellt, kann die obere Platte 46 mit einer elastischen Zwischenschicht aus Schaumgummi 41 ausgeführt werden oder die Platte 46 wird mit anderen bekannten federnden Mitteln elastisch an der Pressleiste 19 befestigt, um Druckmarkierungen am Umschlag zu vermeiden

Die mechanische Trennung nach Fig. 7 kann auch kombiniert werden mit der Vereinzelung nach dem Koanda-Effekt gemäß Fig. 3 und Fig. 4. Beide Prinzipien unterstützen sich gegenseitig und verbessern die Vereinzelungsfunktion für die Umschlagklappen K.

Die Fig. 1 bis 7 zeigen jeweils die Vorgänge , wie sie beim Transport Rücken voran auftreten.

Natürlich kann der Transport auch mit dem Frontschnitt voran gehen. Die Einrichtung nach Figuren 1 bis 7 wird dann rückwärts durchlaufen. Dazu wird die Anlegestation D vor der Frontschnittstation C angeordnet. Der Transport Rücken voran ist aber normalerweise dem Transport Schnitt voran vorzuziehen.

### Bezugszeichenliste:

- A: Kopfschnittstation
- B: Fußschnittstation
- C: Frontschnittstation
- D: Einfuhrposition
- E: Schneidposition
- F: Frontabschnitt
- I: Block
- K: Umschlagklappe
- 1: Schieber
- 2: Anschlag
- 3a: Zangenriemen
- 3b: Zangenriemen
- 4a: Haupttransportriemen
- 4b: Haupttransportriemen
- 5: Schieber
- 6: Rückenanschlag
- 7: Seitenanschlag
- 8: Pressleiste
- 9: Antrieb
- 10: Schneidtisch
- 10a: Schneidleiste
- 11: Messer
- 12a: Riemen
- 12b: Riemen
- 13a: Ausfuhrriemen
- 13b: Ausfuhrriemen
- 14: Anschlag
- 15a: Blasluftdüsenplatte
- 15a: Blasluftdüsenplatte
- 16a: Ausweichkanal
- 16a: Ausweichkanal
- 17: Anschlag
- 18: Schneidauflage
- 18a: Ausnehmung
- 19: Pressleiste
- 19a: Ausnehmung
- 20: Zylinder
- 21: Zylinder
- 22: Halter
- 23: Luftdüse
- 24: Kanal
- 25: Messer
- 26: Aufhängungspunkt
- 32: Halter
- 35a: Sauger
- 35b: Sauger
- 36: Saugerleiste
- 37: Zylinder
- 38: Drehpunkt
- 39: Platte
- 39a: Platte
- 40: Zylinder
- 41: Zwischenschicht
- 43: Federblech
- 43a: Befestigungsschraube
- 44: Röhrchen
- 45: Platte
- 46: Platte

## Patentansprüche

1. Dreischneider für den Beschnitt von Blocks und Broschuren im Einzelbeschnitt oder auch stapelweise und insbesondere von Broschüren mit eingeschlagenen, vorstehenden oder bündigen Umschlagklappen K im Einzelbeschnitt mit kombinierter Kopfschnittstation A und Fußschnittstation B für den Kopf-Fuß-Beschnitt sowie einer getrennten Frontschnittstation C für den Frontbeschnitt mit einer unter dem zu beschneidenden Block (I) angeordneten Auflagefläche (18) und einer über dem Block (I) angeordneten Pressleiste (19) und mit einer gemeinsamem Transportvorrichtung,
**dadurch gekennzeichnet, dass**
die Frontschnittstation eine Kiappenöffnungsvorrichtung aufweist, welche eine in Durchlaufrichtung des Blocks (I) hinter der Auflagefläche (18) angeordnete untere (Blasluftdüsen-) Platte (15a, 39) und eine in Durchlaufrichtung des Blocks (I) hinter der Pressplatte (19) angeordnete obere (Blasluftdüsen-) Platte (15b, 39a) aufweist, wobei der gesamte Dreiseitenbeschnitt in einem Durchlauf auch bei Broschüren mit eingeschlagenen vorstehenden Umschlagklappen K erfolgt, wobei die Transportvorrichtung in der Frontschnittstation die Umschlagklappen vor dem Frontbeschnitt Rücken voran oder Front voran zwecks Fernhaltung aus dem Schnittbereich in an der Frontschnittstation C befindliche Ausweichkanäle (16a, 16b) schiebt, und dass zum Ende des Rückhubes (X1) des Blocks (I) die (Blasluftdüsen-) Platten (15a, 39, 15b, 39a) dem Rückhub des Blocks (I) durch eine gleichgerichtete Verschiebung folgen, um für den Schneidvorgang eine Reduzierbarkeit der Höhe der Ausweichkanäle (16a, 16b)herbeizuführen, so dass die Auflagefläche (18) mit der untere (Blasluftdüsen-) Platte (15a, 39) und die Pressfläche (19) mit der obere (Blasluftdüsen-) Platte (15b, 39a) beim Frontbeschnitt praktisch niveaugleiche Flächen zur Pressung des zwischen den Flächen befindlichen Blocks darstellen.

2. Dreischneider nach Anspruch 1,
**dadurch gekennzeichnet, dass**
die Transportvorrichtung in der Frontschnittstation C Oberriemen und Unterriemen (13a, 13b) aufweist, durch die der Block I Rücken voran über die Schneidposition hinaus bis vor einen Anschlag (14) transportiert wird und von diesem dann um den Überhub wieder zurückgeschoben wird in die Schneidposition, wobei die Kanten der Umschlagklappen K vereinzelt und in die Ausweichkanäle (16a, 16b) geschoben werden.

3. Dreischneider nach Anspruch 1 und 2,
**dadurch gekennzeichnet, dass**
an der Frontschnittstation C eine Blasvorrichtung angeordnet ist, die eine Vereinzelung der Umschlagklappenkanten durch den Koanda-Effekt bewirkt, wobei die Blasluftdüsenplatten (15a, 15b) Endwölbungen an ihren den jeweiligen Ausweichkanälen (16a, 16b) zugewandten freien Enden aufweisen, an denen Blasluft unter einem flachen Winkel von vorzugsweise 20° austritt und eine Saugwirkung auf das Ende der Umschlagklappen K ausübt und dieses an die Endwölbung der Blasluftdüsenplatten (15a. 15b) ohne Ausübung von Reibung ansaugt, während der Blockinnenteil von der Auflagefläche (18) bzw. der Pressleiste (19) gehalten wird.

4. Dreischneider nach Anspruch 1 oder 2,
**dadurch gekennzeichnet, dass**
die Frontschnittstation C schwenkbar an den Platten (39, 39a) befestigte Saugerleisten (36) aufweist, die eine Vereinzelung der Umschlagklappenkanten bewirken und die die Umschlagklappenkanten nach außen abwinkeln und beim Vorhub in die Ausweichkanäle (16a, 16b) leiten, wobei die Platten (39, 39a) eine horizontale Bewegung parallel zum Rückhub (X1) ausführen.

5. Dreischneider nach Anspruch 1 und 2,
**dadurch gekennzeichnet, dass**
die Vereinzelung der Umschlagklappenkanten durch eine Saugwalze erfolgt, wobei die formatmäßig nicht genutzten Bereiche segmentweise absperrbar sind.

6. Dreischneider nach Anspruch 1 oder 2,
**dadurch gekennzeichnet, dass**
die Vereinzelung mechanisch durch Trennspitzen erfolgt, welche beim Rückhub den Blockinnenteil abstützen, die Umschlagkante erfassen und nach außen in die Ausweichkanäle (16a, 16b) leiten.

7. Dreischneider nach Anspruch 1,2 oder 6,
**dadurch gekennzeichnet, dass**
Platten (45, 46) beim Rückhub des Blockes (I) mit bewegt werden, so dass die Ausweichkanäle (16a, 16b) auf ein Minimum verringert werden und dass die Vereinzelung durch mit Druckluft beaufschlagte Röhrchen (44) unterstützt wird.

8. Dreischneider nach Anspruch 6 oder 7,
**dadurch gekennzeichnet, dass**
die mechanische Separierungsfunktion durch den Koanda-Effekt ergänzt wird.

9. Dreischneider nach einem oder mehreren der vorangegangenen Ansprüche 1 bis 9,
**dadurch gekennzeichnet, dass**
der Oberriemen der Transportvorrichtung sich automatisch auf Blockdicke einstellt.

10. Dreischneider nach Anspruch 1,
**dadurch gekennzeichnet, dass**
der Block Frontschnitt voran transportiert wird.

## Claims

1. Three-knife trimmer for trimming blocks and brochures in individual trimming or else in stacks and in particular brochures with folded-in, protruding or flush cover flaps K in individual trimming with combined head trimming station A and foot trimming station B for the head and foot trimming and a separate front trimming station C for the front trimming with a supporting surface (18) arranged below the block (I) to be trimmed and a pressing bar (19) arranged above the block (I) and with a common transporting device,
**characterised in that**
the front trimming station has a flap-opening device which has a lower (blowing-air-nozzle) plate (15a, 39) arranged downstream of the supporting surface (18) in the passing-through direction of the block (I) and an upper (blowing-air-nozzle) plate (15b, 39a) arranged downstream of the pressing plate (19) in the passing-through direction of the block (I), the entire three-side trimming being performed in one pass also in the case of brochures with folded-in protruding cover flaps K, the transporting device in the front trimming station pushing the cover flaps before the front trimming, back-first or front-first, for the purpose of keeping them away from the trimming region, into diversion channels (16a, 16b), and **in that** at the end of the return stroke (X1) of the block (I) the (blowing-air-nozzle) plates (15a, 39, 15b, 39a) follow the return stroke of the block (I) by a displacement in the same direction, in order to bring about a reducibility of the height of the diversion channels (16a, 16b) for the trimming operation, so that the supporting surface (18) with the lower (blowing-air-nozzle) plate (15a, 39) and the pressing surface (19) with the upper (blowing-air-nozzle) plate (15b, 39a) during the front trimming form surfaces practically at the same level for pressing the block situated between the surfaces.

2. Three-knife trimmer according to Claim 1,
**characterised in that**
the transporting device has in the front trimming station C an upper belt and a lower belt (13a, 13b), by which the block I is transported, back-first, beyond the trimming position until it is in front of a stop (14) and is then pushed back again by the latter by the overtravel into the cutting position, the edges of the cover flaps K being separated and pushed into the diversion channels (16a, 16b).

3. Three-knife trimmer according to Claim 1 and 2,
**characterised in that**
at the front trimming station C there is arranged a blowing device which causes a separation of the cover flap edges owing to the Coanda effect, the blowing-air-nozzle plates (15a, 15b) having end curves at their free ends facing the respective diversion channels (16a, 16b), at which blowing air emerges at a shallow angle of preferably 20° and exerts a sucking action on the end of the cover flaps K and sucks this end onto the end curve of the blowing-air-nozzle plates (15a, 15b) without exerting friction, while the inner part of the block is held by the supporting surface (18) or the pressing bar (19).

4. Three-knife trimmer according to Claim 1 or 2,
**characterised in that**
the front trimming station C has suction bars (36) which are fastened pivotably to the plates (39, 39a) and cause a separation of the cover flap edges and which bend the cover flap edges away outwards and during the forward stroke lead them into the diversion channels (16a, 16b), the plates (39, 39a) executing a horizontal movement parallel to the return stroke (X1).

5. Three-knife trimmer according to Claim 1 and 2,
**characterised in that**
the separation of the cover flap edges is performed by a suction roller, the regions not used formatwise being able to be blocked off segmentally.

6. Three-knife trimmer according to Claim 1 or 2,
**characterised in that**
the separation is performed mechanically by separating points which during the return stroke support the inner part of the block, take hold of the cover edge and lead it outwards into the diversion channels (16a, 16b).

7. Three-knife trimmer according to Claim 1, 2 or 6,
**characterised in that**
plates (45, 46) are moved along with the block (I) during the return stroke of the latter, so that the diversion channels (16a, 16b) are reduced to a minimum and **in that** the separation is assisted by small tubes (44) supplied with compressed air.

8. Three-knife trimmer according to Claim 6 or 7,
**characterised in that**
the mechanical separating function is supplemented by the Coanda effect.

9. Three-knife trimmer according to one or more of the preceding Claims 1 to 9,
**characterised in that**
the upper belt of the transporting device adjusts automatically to the block thickness.

10. Three-knife trimmer according to Claim 1,
**characterised in that**
the block is transported front-cut-first.

## Revendications

1. Massicot trilatéral pour le rognage de blocs et brochures par rognage individuel ou également par rognage en pile et en particulier des brochures avec des rabats K rabattus, saillants ou à joint franc par rognage individuel, comportant un poste de rognage de tête A et un poste de rognage de queue B combinés pour le rognage de la tête et de la queue, ainsi qu'un poste de rognage frontal C séparé pour le rognage frontal, comportant une surface de pose (18) disposée en dessous du bloc (I) à rogner et une tringle de pression (19) disposée au-dessus du bloc (I) et comportant un dispositif de transport commun,
**caractérisé en ce que**
le poste de rognage frontal comporte un dispositif d'ouverture des rabats, qui comporte une plaque (à buses de soufflage d'air) inférieure (15a, 39) qui, par référence au sens de défilement du bloc (I), est disposée en aval de la surface de pose (18), et une plaque (à buses de soufflage d'air) supérieure (15b, 39a) qui, par référence au sens de défilement du bloc (I), est disposée en aval de la plaque de pression (19), la totalité du rognage des trois côtés en une seule passe étant aussi effectuée avec des brochures comportant des rabats K rabattus saillants, le dispositif de transport dans le poste de rognage frontal poussant les rabats, avant le rognage frontal, dos en avant ou côté frontal en avant pour les maintenir à distance hors de la zone de coupe, dans des canaux d'évitement (16a, 16b) situés sur le poste de rognage frontal C, et **en ce qu'**à la fin de course de retour (X1) du bloc (I), les plaques (à buses de soufflage d'air)(15a, 39, 15b, 39a) suivent la course de retour du bloc (I) par un mouvement dans le même sens afin de provoquer pour le processus de coupe une possibilité de diminution de la hauteur des canaux d`évitement (16a, 16b), de telle sorte que pendant le rognage frontal la surface de pose (18) constitue avec la plaque (à buses de soufflage d'air) inférieure (15a, 39) et la surface de pression (19) constitue avec la plaque (à buses de soufflage d'air) supérieure (15b, 39a) des surfaces pratiquement à niveau pour presser le bloc situé entre lesdites surfaces.

2. Massicot trilatéral selon la revendication 1, **caractérisé en ce que** le dispositif de transport dans le poste de rognage frontal C comporte des courroies supérieures et des courroies inférieures (13a, 13b), par lesquelles le bloc (I) est transporté dos en avant au-delà de la position de rognage jusque devant une butée (14), puis à partir de celle-ci est à nouveau ramené selon la course supplémentaire dans la position de rognage, les bords des rabats K étant séparés et poussés dans les canaux d'évitement (16a, 16b).

3. Massicot trilatéral selon les revendications 1 et 2, **caractérisé en ce que** sur le poste de rognage frontal C est disposé un dispositif de soufflage, qui induit une séparation des bords des rabats par l'effet Coanda, les plaques à buses de soufflage d'air (15a, 15b) comportant des voussures terminales au niveau de leurs extrémités libres orientées vers les canaux d'évitement (16a, 16b), au niveau desquelles l'air de soufflage sort en formant un angle plat de 20° de préférence et exerce une action d'aspiration sur l'extrémité des rabats K et aspire celle-ci contre la voussure terminale des plaques à buses de soufflage d'air (15a, 15b) sans exercer de frottement, tandis que la partie intérieure du bloc est maintenue par la surface de pose (18) ou la tringle de pression (19).

4. Massicot trilatéral selon la revendication 1 ou 2, **caractérisé en ce que** le poste de rcgnage frontal C comporte des lames d'aspiration (36), qui sont fixées de manière pivotante sur les plaques (39, 39a), qui induisent une séparation des bords des rabats et qui plient vers l'extérieur les bords des rabats et les poussent lors du mouvement d'avance dans les canaux d'évitement (16a, 16b), les plaques (39, 39a) effectuant un mouvement horizontal parallèlement à la course de retour (X1).

5. Massicot trilatéral selon les revendications 1 et 2, **caractérisé en ce que** la séparation des bords des rabats est effectuée par un cylindre d'aspiration, les zones non utilisées conformément au format pouvant être verrouillées par segments.

6. Massicot trilatéral selon la revendication 1 ou 2, **caractérisé en ce que** la séparation est effectuée mécaniquement par des pointes de séparation qui supportent la partie intérieure du bloc pendant la course de retour, saisissent les bords des rabats et les guident vers l'extérieur dans les canaux d'évitement (16a, 16b).

7. Massicot trilatéral selon la revendication 1, 2 ou 6, **caractérisé en ce que** des plaques (45, 46) sont déplacées conjointement avec la course de retour du bloc (I), de telle sorte que les canaux d'évitement (16a, 16b) sont réduits à un minimum et **en ce que** la séparation est favorisée par des petits tubes (44) sollicités par air comprimé.

8. Massicot trilatéral selon la revendication 6 ou 7, **caractérisé en ce que** la fonction de séparation mécanique est complétée par l'effet Coanda.

9. Massicot trilatéral selon l'une ou plusieurs des revendications précédentes 1 à 9, **caractérisé en ce que** les courroies supérieures du dispositif de transport se règlent automatiquement à l'épaisseur du bloc.

10. Massicot trilatéral selon la revendication 1, **caractérisé en ce que** le bloc est transporté avec le rognage frontal en avant.
